# FASCICULE DE BREVET EUROPEEN

(11) **EP 1 247 714 B1**
(45) Date de publication et mention de la délivrance du brevet: **30.09.2009**
(21) Numéro de dépôt: 02290694.5
(22) Date de dépôt: 19.03.2002
(51) Int. Cl.: B61F 7/00, B61F 5/32, B61C 9/52

(54) **Bogie pour véhicules ferroviaires à roues à écartement variable**
Drehgestell für Schienenfahrzeuge mit Rädern mit verstellbarer Spurweite
Bogie for railway vehicles with variable gauge wheels

(30) Priorité: 02.04.2001 FR 0104460
(43) Date de publication de la demande: 09.10.2002
(73) Titulaire: Alstom, 92300 Levallois-Perret (FR)
(72) Inventeur: Nast, Jean-Daniel, 71200 Le Creusot (FR)
(74) Mandataire: Lagrange, Jacques Etienne M.M.

(56) Documents cités:
- EP-A- 0 013 895
- EP-A- 0 308 720
- WO-A-96/37397
- AT-B- 398 557
- DE-A- 19 819 467

## Description

L'invention se rapporte à un bogie pour véhicules ferroviaires à roues à écartement variable et plus particulièrement à un bogie comportant un châssis porteur de la caisse du véhicule et quatre roues reliées au châssis par des bras articulés, chaque roue étant déplaçable transversalement par rapport à son bras support de manière à pouvoir adapter rapidement l'écartement des roues du bogie à la différence de largeur de voie existant entre certains réseaux ferroviaires.

Il est connu, du document EP-B1-0 591 088, un bogie porteur pour véhicule ferroviaire permettant un écartement variable entre les roues et comportant un châssis central et quatre bras oscillant joints au châssis central, les bras supportant chacun un ensemble de roulements mobile transversalement permettant de placer les roues du bogie dans deux positions correspondant à deux largeurs de voie différentes. Un tel bogie présente cependant l'inconvénient de ne pas être adapté pour recevoir des moteurs de traction. Ainsi, s'il est possible avec un tel bogie de modifier l'écartement des roues des véhicules tractés, il est toutefois nécessaire de changer de motrice au profit d'une motrice adaptée au nouvel écartement des voies lorsqu'un train s'apprête à passer sur un réseau possédant une largeur de voie différente. Un tel changement de motrice complique considérablement la logistique et n'est pas compatible avec l'exploitation optimale du matériel.

Le but de la présente invention est donc de proposer un bogie permettant un écartement variable des roues qui puisse, sans modification de sa structure, être utilisé comme un simple bogie porteur ou comme un bogie moteur afin de pouvoir indifféremment équiper des véhicules de traction et des véhicules tractés.

Un autre but de l'invention est également de proposer un bogie permettant un écartement variable des roues qui soit adapté pour équiper les véhicules ferroviaires circulant à grande vitesse (supérieure à 300 km/h) et notamment les nouveaux véhicules possédant une motorisation répartie sur l'ensemble des bogies du véhicule.

Pour atteindre ces buts, l'invention présente un bogie ayant les caractéristiques de la revendication 1.

Selon des modes particuliers de réalisation, le bogie selon l'invention peut comprendre l'une ou plusieurs des caractéristiques suivantes prises isolément ou selon toutes les combinaisons techniquement possibles :
- le système de freinage et/ou de traction est porté par un élément se trouvant suspendu par rapport au bras articulé ;
- le système de freinage et/ou de traction est fixé directement au châssis du bogie ;
- l'arbre secondaire est relié au système de freinage et/ou de traction par l'intermédiaire d'un cardan ;
- le système de freinage et/ou de traction comporte au moins un frein à disque ;
- le système de freinage et/ou de traction comporte un moteur de traction ;
- le moteur de traction est fixé directement à la caisse du véhicule ;
- chaque bras articulé supporte un demi-essieu monté sur un ensemble de roulements mobile transversalement permettant de déplacer les roues du bogie ;
- une barre entretoise est fixée entre deux bras articulés;
- les moyens de transmission sont constitués d'un train d'engrenages disposé dans le bras articulé, ce dernier comportant une structure creuse formant un carter de transmission ;
- l'arbre secondaire est disposé à proximité de l'axe d'articulation du bras articulé.

On comprendra mieux les buts, aspects et avantages de la présente invention, d'après la description donnée ci-après d'un mode particulier de réalisation de l'invention, présenté à titre d'exemple non limitatif, en se référant aux dessins annexés, dans lesquels :
- la figure 1 est une vue de dessus, d'un bogie à quatre roues selon un mode particulier de réalisation de l'invention, les roues étant dans une position correspondant à la largeur de voie la plus faible ;
- la figure 2 est une vue en coupe selon la ligne II-II de la figure 1 ;
- la figure 3 est une vue externe, de coté, d'une partie du bogie de la figure 1 ;
- la figure 4 est en vue coupe d'une partie du bogie selon la ligne IV-IV de la figure 1 ;
- la figure 5 est une section schématique selon la ligne V-V de la figure 1 montrant les logements des ensembles de roulements des roues ;
- la figure 6 est une vue similaire à la figure 1 lorsque les roues sont dans la position qui correspond à la largeur de voie la plus grande ;
- la figure 7 est une section similaire selon la ligne VII-VII de la figure 6.

Pour faciliter la lecture du dessin, seuls les éléments nécessaires à la compréhension de l'invention ont été représentés. Les mêmes éléments portent les mêmes références d'une figure à l'autre.

Les figures 1 et 2 représentent un bogie à quatre roues 4 pour véhicule ferroviaire comportant un châssis 1 porteur de la caisse du véhicule constitué d'une traverse centrale 11 reliée par ses extrémités à un cadre 12 rectangulaire délimitant le pourtour du châssis 1 du bogie, le cadre 12 étant formé par deux longerons longitudinaux et deux barres transversales. Les liaisons entre les roues 4 et le châssis 1 sont réalisées par quatre bras articulés 5 s'étendant sous le châssis 1, ces quatre bras 5 comportant chacun une première 51 et une seconde branche 52 reliées entre elles par une traverse 53, l'ensemble première branche 51, seconde branche 52 et traverse 53 formant une fourche ouverte vers l'extérieur s'étendant longitudinalement au bogie dans laquelle est interposée une roue 4.

Conformément aux figures 3 et 4, chaque première branche 51 s'étend dans le prolongement vertical d'un des longerons longitudinaux du cadre 12 et comporte une extrémité articulée sur le châssis 1 au moyen d'un palier 2 recevant un axe d'articulation 3 solidaire du cadre 12 et disposé à proximité de la traverse centrale 11. Les premières branches 51 s'étendent depuis leur axe d'articulation 3 jusqu'à l'extrémité longitudinale du châssis 1, l'extrémité libre des premières branches 51 supportant, sur leur face supérieure, un ressort hélicoïdal 13 sur lequel repose le cadre 12.

La seconde branche 52 des bras articulés 5 est plus courte et moins volumineuse que la première branche 51 et s'étend parallèlement à la première branche 51, en étant disposée à l'intérieur du bogie, depuis la traverse 53 jusqu'à proximité de l'extrémité longitudinale du châssis 1. L'extrémité libre des secondes branches 52 supporte également un ressort hélicoïdal 13 sur lequel repose le cadre 12, l'ensemble des ressorts hélicoïdaux 13 des bras articulés 5 constituant des organes de suspension primaire.

Les bras articulés 5 disposés côte-à-côte sur le bogie sont reliés entre eux par une barre entretoise 14 venant se fixer latéralement sur la seconde branche 52 et servant à la fois à augmenter la rigidité structurelle des bras articulés 5 et à garantir un écartement constant entre les deux bras articulés 5.

Conformément à la figure 3, la première branche 51 comporte un corps présentant un volume important qui constitue un carter de transmission dans lequel est disposé un train d'engrenages 6 assurant la transmission du mouvement de rotation entre la roue 4 et un arbre secondaire 16 disposé à proximité de l'axe d'articulation 3.

Cet arbre secondaire 16 de chaque bras articulé 5 débouche vers l'intérieur du cadre 12, ainsi que cela est représenté à la figure 1, et est relié, par l'intermédiaire d'un cardan 7, à un arbre de sortie d'un moteur de traction 8 fixé directement sous la caisse du véhicule par des silentblocs 19. Cependant, dans une variante de réalisation non représentée, le moteur de traction 8 peut également être fixé directement au châssis 1 de bogie et notamment à la traverse centrale 11.

De manière avantageuse, et conformément au mode de réalisation particulier représenté sur les figures, un seul moteur de traction 8 est utilisé pour entraîner les roues 4 des deux bras articulés 5 disposés côte-à-côte sur le bogie, le moteur de traction 8 étant centré sur l'axe longitudinal du bogie et comportant un arbre de sortie sur chacun de ses deux côtés.

Chacun des arbres de sortie du moteur de traction 8 comporte un disque 9 coopérant avec un étrier de freinage 10 fixé directement à la traverse centrale 11 du châssis 1, ou fixé à la structure du moteur de traction 8 dans la variante de réalisation non représentée où le moteur de traction 8 est fixé directement au châssis 1, l'ensemble constituant un système de frein à disque permettant de freiner l'arbre de sortie du moteur de traction 8 et donc la roue 4 qui lui est raccordée par l'intermédiaire du train d 'engrenage 6 et du cardan 7.

Conformément à la figure 2, la face supérieure du cadre 12 du bogie supporte des organes de suspension secondaire 20, représentées en trait mixte sur cette figure, s'interposant entre la caisse et le châssis, l'entraînement et la rotation de la caisse étant assurée par des moyens classiques tels qu'un pivot central d'entraînement, non représenté sur les figures, venant prendre place dans un logement 18 de la traverse centrale 11.

La figure 5 représente une section d'un bras articulé 5 au niveau de l'axe de la roue 4. Conformément à cette figure, chaque bras 5 supporte un demi-essieu, solidaire de la roue 4, monté sur deux ensembles de roulements 22 mobiles transversalement à l'intérieur de logements réalisés à l'intérieur de la première 51 et de la seconde branche 52, ces ensembles de roulements 22 mobiles permettant le déplacement du demi-essieu, et donc de la roue 4, dans deux positions correspondant à deux largeurs de voie différentes.

Sur les figures 1 à 5, les roues 4 sont représentées dans la position correspondant à la largeur de voie la plus étroite et sur les figures 6 et 7, les roues 4 sont représentées dans la position correspondant à la largeur de voie la plus large. Le blocage des roues 4 dans une position déterminée est réalisé en immobilisant transversalement les ensembles de roulements 22 par des moyens de blocage non représentés sur les figures, tels que des doigts de blocage manipulable par l'extérieur et insérés dans le corps des premières et seconde branches 51 et 52 de manière à constituer des butés bloquant latéralement les ensembles de roulements 22. De tels moyens de blocage sont par exemple décrits dans la demande de brevet FR 1 558 329.

Conformément aux figures 5 et 7, le demi-essieu comporte une roue d'engrenage 61 appartenant au train d'engrenage 6 assurant la transmission du mouvement de rotation de la roue 4 vers l'arbre secondaire 16. Cette roue d'engrenage 61 est située dans le carter de transmission formé par le corps de la première branche 51 et accompagne le demi-essieu dans son déplacement transversal. La roue d'engrenage 61 coopère avec une deuxième roue d'engrenage 62, représentée schématiquement en pointillé sur les figures 1 et 6, qui est immobile transversalement et possède une largeur plus importante permettant l'engrainement avec la roue d'engrenage 61 dans les deux positions transversales du demi-essieu. La deuxième roue d'engrenage 62 comporte un axe qui est solidaire d'une autre roue d'engrenage 63, cette dernière coopérant avec une roue d'engrenage 64 complémentaire solidaire de l'arbre secondaire 16.

Le bogie ainsi réalisé peut s'adapter à deux largeurs de voie différentes en opérant de manière connue en soi à l'aide d'une installation fixe munie par exemple de rails et de contre-rails et située au lieu où l'on passe d'une largeur de voie à l'autre. Le changement d'écartement des roues sera ainsi réalisé en libérant les ensembles de roulements des bogies de leurs moyens de blocage et en déplaçant le train à vitesse réduite sur l'installation, les rails et les contre-rails venant alors guider les roues dans leurs déplacements transversaux. Un tel type d'installation est par exemple décrit dans le brevet FR 1 548 462.

Le bogie selon l'invention présente l'avantage de pouvoir être utilisé comme un bogie moteur en reliant l'arbre secondaire des bras articulés à un moteur de traction, conformément au mode de réalisation particulier précédemment décrit, mais également de pouvoir être utilisé comme simple bogie porteur en conservant la même structure du bogie et en reliant l'arbre secondaire à un simple dispositif de freinage constitué par exemple d'un arbre muni de disques de freins, ce dernier étant alors accouplé aux cardans de manière similaire à ce qui à été décrit précédemment. Dans le cas où le bogie selon l'invention est utilisé comme un simple bogie porteur, l'arbre supportant les disques de freins sera par exemple guidé par un ou plusieurs paliers qui seront avantageusement reliés directement au châssis et notamment à la traverse centrale.

Un tel bogie présente également l'avantage d'être adapté pour équiper les nouveaux trains à grande vitesse à motorisation répartie sur chacun des bogies, cette répartition de la motorisation présentant l'avantage d'une meilleure répartition des masses et de permettre l'embarquement d'un plus grand nombre de passagers grâce au transport de passagers sur l'ensemble des véhicules constituant le train.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représenté le bogie à roues à écartement variable selon l'invention pourra être équipé d'un moteur de traction par roue. Dans un tel cas le moteur pourra avantageusement être fixé directement sur le bras articulé, l'arbre de sortie du moteur étant alors connecté directement à l'arbre secondaire du bras articulé.

## Revendications

1. Bogie pour véhicules ferroviaires à roues (4) à écartement variable, comportant un châssis (1) porteur de la caisse du véhicule et quatre roues (4) chacune reliée audit châssis (1) par un bras articulé (5), chaque bras (5) pouvant pivoter par rapport au châssis (1) autour d'un axe d'articulation (3) selon un mouvement amorti par des suspensions primaires (13), chaque bras comportant une première branche (51) et une deuxième branche (52) entre lesquelles est interposée la roue (4), la roue (4) étant déplaçable transversalement par rapport au bras articulé (5) de manière à occuper au moins deux positions correspondant à deux largeurs de voie différentes,
**caractérisé en ce qu'**au moins un bras articulé (5) comporte des moyens de transmission (6) du mouvement de rotation entre la roue (4) et un arbre secondaire (16), ledit arbre secondaire (16) étant solidaire en rotation d'un système de freinage et/ou de traction,
et **en ce que** la première branche (51) de chaque bras (5) s'étend depuis l'axe d'articulation (3) jusqu'à une extrémité longitudinale du châssis (1), et **en ce que** la deuxième branche (52) de chaque bras (5) plus courte que la première branche (51) et disposée à l'intérieur du bogie, s'étend parallèlement à la première branche (51), depuis une traverse (53) du bras (5) reliant la première branche (51) et la deuxième branche (52), jusqu'à proximité de l'extrémité longitudinale du châssis (1).

2. Bogie pour véhicule ferroviaire selon la revendication 1, **caractérisé en ce qu'**un moteur de traction (8) relié audit système de freinage (9, 10) est centré sur l'axe longitudinal du bogie.

3. Bogie pour véhicule ferroviaire selon la revendication 2, **caractérisé en ce que** le système de freinage (9, 10) comporte au moins un disque (9) qui est solidaire en rotation d'un arbre de sortie du moteur de traction (8) et coopère avec un étrier de freinage (10) fixé directement à une traverse centrale (11) du châssis (1), ledit arbre de sortie étant relié audit arbre secondaire (16) par l'intermédiaire d'un cardan (7).

4. Bogie pour véhicule ferroviaire selon la revendication 1, **caractérisé en ce qu'**un moteur de traction est fixé directement sur la première branche (51) du bras articulé, l'arbre de sortie du moteur étant connecté directement à l'arbre secondaire (16) du bras articulé.

5. Bogie pour véhicule ferroviaire selon l'une quelconque des revendications précédentes, **caractérisé en ce** ce qu'une barre entretoise (14) est fixée entre deux seconde branches (52) respectives de deux bras articulés (5) disposés côte à côte.

6. Bogie pour véhicule ferroviaire selon l'une quelconque des revendications précédentes, **caractérisé en ce que** l'accouplement entre ladite roue (4) et ledit arbre secondaire (16) est réalisé par un train d'engrenage (6), et **en ce que** le corps de ladite première branche (51) du bras articulé (5) constitue un carter de transmission dont le volume est suffisamment important pour loger ce train d'engrenage (6) avec l'arbre secondaire (16).

7. Bogie pour véhicule ferroviaire selon la revendication précédente, **caractérisé en ce que** ledit train d'engrenage (6) comporte quatre roues d'engrenage (61,62,63,64) avec deux roues d'engrenage (62,63) montées sur un même axe.

8. Bogie pour véhicule ferroviaire selon l'une quelconque des revendications précédentes, **caractérisé en ce** ce que ledit arbre secondaire (16) est disposé à proximité de l'axe d'articulation (3) du bras articulé (5) pivotant.

9. Bogie pour véhicule ferroviaire selon l'une quelconque des revendications précédentes, **caractérisé en ce que** chaque roue (4) du bogie est solidaire d'un demi-essieu monté sur deux ensembles de roulements (22) mobiles transversalement à l'intérieur de logements réalisés à l'intérieur de la première (51) et de la seconde branche (52) du bras articulé (5) correspondant.

10. Bogie pour véhicule ferroviaire selon l'une quelconque des revendications précédentes, **caractérisé en ce que** chaque première branche (51) s'étend dans le prolongement vertical d'un longeron longitudinal d'un cadre (12) rectangulaire délimitant le pourtour du châssis (1) porteur de la caisse du véhicule.

11. Bogie pour véhicule ferroviaire selon la revendication 10, **caractérisé en ce** ce que chaque extrémité libre respectivement de la la première (51) et de la seconde branche (52) d'un bras articulé (5) supporte un ressort hélicoïdal (13) sur lequel repose ledit cadre (12).

## Claims

1. Bogie for railway vehicles having wheels (4) with a variable gauge, comprising a chassis (1) which bears the body of the vehicle and four wheels (4) each connected to said chassis (1) by an articulated arm (5), each arm (5) being able to pivot relative to the chassis (1) about an articulation axis (3) according to a movement which is dampened by primary suspensions (13), each arm comprising a first leg (51) and a second leg (52) between which there is interposed the wheel (4), the wheel (4) being displaceable transversely relative to the articulated arm (5) so as to occupy at least two positions which correspond to two different track gauges,
**characterised in that** at least one articulated arm (5) comprises means (6) for transmitting the rotation movement between the wheel (4) and a secondary shaft (16), said secondary shaft (16) being integral in rotation with a braking and/or traction system,
and **in that** the first leg (51) of each arm (5) extends from the articulation axis (3) up to one longitudinal end of the chassis (1), and **in that** the second leg (52) of each arm (5), which is shorter than the first leg (51) and disposed inside the bogie, extends parallel to the first leg (51) from a crossbeam (53) of the arm (5) which connects the first leg (51) and the second leg (52) up to the proximity of the longitudinal end of the chassis (1).

2. Bogie for a railway vehicle according to claim 1, **characterised in that** a traction motor (8) which is connected to said braking system (9, 10) is centred on the longitudinal axis of the bogie.

3. Bogie for a railway vehicle according to claim 2, **characterised in that** the braking system (9, 10) comprises at least one disc (9) which is integral in rotation with an output shaft of the traction motor (8) and cooperates with a brake caliper (10) which is fixed directly to one central crossbeam (11) of the chassis (1), said output shaft being connected to said secondary shaft (16) by means of a cardan drive (7).

4. Bogie for a railway vehicle according to claim 1, **characterised in that** a traction motor is fixed directly on the first leg (51) of the articulated arm, the output shaft of the motor being connected directly to the secondary shaft (16) of the articulated arm.

5. Bogie for a railway vehicle according to any of the preceding claims, **characterised in that** a bracing bar (14) is fixed between two respective second legs (52) of two articulated arms (5) which are disposed side by side.

6. Bogie for a railway vehicle according to any of the preceding claims, **characterised in that** the coupling between said wheel (4) and said secondary shaft (16) is produced by a gear train (6), and **in that** the body of said first leg (51) of the articulated arm (5) comprises a transmission housing, the volume of which is sufficiently large to house this gear train (6) with the secondary shaft (16).

7. Bogie for a railway vehicle according to the preceding claim, **characterised in that** said gear train (6) comprises four gear wheels (61, 62, 63, 64) with two gear wheels (62, 63) mounted on the same axis.

8. Bogie for a railway vehicle according to any of the preceding claims, **characterised in that** said secondary shaft (16) is disposed in the proximity of the articulation axis (3) of the pivoting articulated arm (5).

9. Bogie for a railway vehicle according to any of the preceding claims, **characterised in that** each wheel (4) of the bogie is integral with a half-axle which is mounted on two bearing assemblies (22) which are transversely moveable inside housings produced inside the first (51) and the second leg (52) of the corresponding articulated arm (5).

10. Bogie for a railway vehicle according to any of the preceding claims, **characterised in that** each first leg (51) extends into the vertical extension of a longitudinal sole bar of a rectangular frame (12) which delimits the circumference of the chassis (1) which bears the body of the vehicle.

11. Bogie for a railway vehicle according to claim 10, **characterised in that** each free end respectively of the first (51) and of the second leg (52) of an articulated arm (5) supports a helicoid spring (13) on which said frame (12) sits.

## Patentansprüche

1. Drehgestell für Schienenfahrzeuge mit Rädern (4) mit veränderlicher Spurweite, umfassend ein den Fahrzeugkasten tragendes Gestell (1) und vier Räder (4), die jeweils über einen gelenkig gelagerten Arm (5) mit dem Gestell (1) verbunden sind, wobei jeder Arm (5) in Bezug auf das Gestell (1) um eine Gelenkachse (3) herum in einer von Primärfederungen (13) gedämpften Bewegung verschwenkbar ist, jeder Arm einen ersten Strang (51) und einen zweiten Strang (52) umfasst, zwischen denen das Rad (4) angeordnet ist, und das Rad (4) quer zu dem gelenkig gelagerten Arm (5) so verschoben werden kann, dass es wenigstens zwei Positionen einnimmt, die zwei verschiedenen Spurweiten entsprechen,
**dadurch gekennzeichnet, dass** wenigstens ein gelenkig gelagerter Arm (5) Mittel (6) zum Übertragen der Rotationsbewegung zwischen dem Rad (4) und einer Sekundärwelle (16) umfasst, wobei die Sekundärwelle (16) drehfest mit einem Brems- und/ oder Antriebssystem verbunden ist,
und dass der erste Strang (51) jedes Armes (5) sich von der Gelenkachse (3) bis zu einem Längsende des Gestell (1) erstreckt, und dass der zweite Strang (52) jedes Armes (5) kürzer als der erste Strang (51) und im Inneren des Drehgestells angeordnet ist und sich von einem Querstück (53) des Armes (5), das den ersten Strang (51) und den zweiten Strang (52) miteinander verbindet, bis in die Nähe des Längsendes des Gestells (1) parallel zu dem ersten Strang (51) erstreckt.

2. Drehgestell für ein Schienenfahrzeug nach Anspruch 1, **dadurch gekennzeichnet, dass** ein mit dem Bremssystem (9, 10) verbundener Antriebsmotor (8) mittig in Bezug auf die Längsachse des Drehgestells angeordnet ist.

3. Drehgestell für ein Schienenfahrzeug nach Anspruch 2, **dadurch gekennzeichnet, dass** das Bremssystem (9, 10) wenigstens eine Scheibe (9) umfasst, die drehfest mit einer Ausgangswelle des Antriebsmotors (8) verbunden ist und mit einem Bremsbügel (10) zusammenwirkt, der direkt an einem zentralen Querstück (11) des Gestells (1) befestigt ist, wobei die Ausgangswelle über eine Kardanwelle (7) mit der Sekundärwelle (16) verbunden ist.

4. Drehgestell für ein Schienenfahrzeug nach Anspruch 1, **dadurch gekennzeichnet, dass** ein Antriebsmotor direkt auf dem ersten Strang (51) des gelenkig gelagerten Armes befestigt ist, wobei die Ausgangswelle des Motors direkt mit der Sekundärwelle (16) des gelenkig gelagerten Armes verbunden ist.

5. Drehgestell für ein Schienenfahrzeug nach einem der vorstehenden Ansprüche, **dadurch gekennzeichnet, dass** eine Abstandshalterstange (14) zwischen jeweils zwei zweiten Strängen (52) der beiden Seite an Seite angeordneten gelenkig gelagerten Arme befestigt ist.

6. Drehgestell für ein Schienenfahrzeug nach einem der vorstehenden Ansprüche, **dadurch gekennzeichnet, dass** die Kopplung zwischen dem Rad (4) und der Sekundärwelle (16) über ein Räderwerk (6) hergestellt ist, und dass der Körper des ersten Strangs (51) des gelenkig gelagerten Arms (5) ein Transmissionsgehäuse bildet, dessen Volumen ausreichend groß ist, um das Räderwerk (6) mit der Sekundärwelle (16) aufzunehmen.

7. Drehgestell für ein Schienenfahrzeug nach dem vorstehenden Anspruch, **dadurch gekennzeichnet, dass** das Räderwerk (6) vier Kupplungsräder (61, 62, 63, 64) mit zwei auf einer selben Achse angeordneten Kupplungsrädern (62, 63) umfasst.

8. Drehgestell für ein Schienenfahrzeug nach einem der vorstehenden Ansprüche, **dadurch gekennzeichnet, dass** die Sekundärwelle (16) in der Nähe der Gelenkachse (3) des verschwenkbaren gelenkig gelagerten Armes (5) angeordnet ist.

9. Drehgestell für ein Schienenfahrzeug nach einem der vorstehenden Ansprüche, **dadurch gekennzeichnet, dass** jedes Rad des Drehgestells mit einer Halbachse verbunden ist, die auf zwei Gruppen von Radlagern (22) montiert ist, welche innerhalb von im Inneren des ersten (51) und des zweiten Stranges (52) des jeweiligen gelenkig gelagerten Armes (5) ausgebildeten Aufnahmen transversal beweglich sind.

10. Drehgestell für ein Schienenfahrzeug nach einem der vorstehenden Ansprüche, **dadurch gekennzeichnet, dass** jeder erste Strang (51) sich in der vertikalen Verlängerung eines Längsträgers eines rechteckigen Rahmens (12) erstreckt, der die Außenlinie des den Fahrzeugkasten tragenden Gestells (1) begrenzt.

11. Drehgestell für ein Schienenfahrzeug nach Anspruch 10, **dadurch gekennzeichnet, dass** jedes freie Ende jeweils des ersten (51) und des zweiten Stranges (52) eines gelenkig gelagerten Armes (5) eine helixförmige Feder (13) trägt, auf der der Rahmen (12) ruht.
